# EUROPÄISCHE PATENTSCHRIFT

(11) **EP 0 219 052 B1**
(45) Veröffentlichungstag und Bekanntmachung des Hinweises auf die Patenterteilung: **18.03.1992**
(21) Anmeldenummer: 86113895.6
(22) Anmeldetag: 07.10.1986
(51) Int. Cl.: F15B 11/05

(54) **Hydraulische Steuervorrichtung**
Hydraulic control device
Dispositif de commande hydraulique

(30) Priorität: 10.10.1985 DE 3536219
(43) Veröffentlichungstag der Anmeldung: 22.04.1987
(73) Patentinhaber: HEILMEIER & WEINLEIN Fabrik für Oel-Hydraulik GmbH & Co. KG, D-81608 München (DE)
(72) Erfinder: Obering, Rudolf Brunner, D-8011 Baldham (DE)
(74) Vertreter: Grünecker, Kinkeldey, Stockmair & Schwanhäusser Anwaltssozietät

(56) Entgegenhaltungen:
- EP-A- 0 057 355
- DE-A- 2 659 870
- DE-A- 3 434 014
- US-A- 4 249 641
- STEUERUNGSTECHNIK, Band 5, Nr. 9/10, September/Oktober 1972, Seiten 235-236, Mainz, DE; K. KASPERBAUER: "Hydraulische Steuerungen mit Stromregelventilen"

## Beschreibung

Die Erfindung betrifft eine hydraulische Steuervorrichtung der im Gattungsbegriff des Patentanspruchs 1 angegebenen Art.

Bei einer in der Praxis offenkundig vorbenutzten Steuervorrichtung dieser Art, z.B. für den Hubzylinder eines Hubstaplers, ist der Dreiwege-Stromregler mit seiner Meßblende in der Arbeitsdruckleitung und in Strömungsrichtung zum Hydromotor vor dem Rückschlagventil angeordnet. Die Bypassleitung umgeht das Rückschlagventil und ist außerdem mit dem Regelauslaß des Dreiwege-Stromreglers verbunden. Der Zweiwege-Stromregler mit seiner Meßblende sitzt in der Bypassleitung. Die Stromregler zeichnen sich dadurch aus, daß sie die Druckmittelmenge direkt abhängig von der Strombeaufschlagung des Proportionalmagneten ihrer Meßblende unabhängig von der Last konstant halten und durch Veränderung der Strombeaufschlagung ihres Proportionalmagneten die Geschwindigkeit des Hydromotors, wiederum unabhängig von der Last, feinfühlig verändern lassen. Solche Stromregler werden beispielsweise in dem Prospekt D 7177 "Stromregelventile", Januar 1985, der Fa. Heilmeier & Weinlein, 8 München 80, gezeigt und beschrieben.Nachteilig ist bei der bekannten Steuervorrichtung ihr aufwendiger Aufbau, bei dem zwei teure Proportionalmagneten mit ihren Meßblenden erforderlich sind,die elektrisch voneinander unabhängig erregbar sein müssen.

Mit dem Bestreben, von dem hohen baulichen Aufwand wegzukommen,wurde eine Steuervorrichtung entwickelt, wie sie aus der DE-A- 3233 046, Fig. 1, bekannt ist. Bei dieser Steuervorrichtung ist nur mehr in der Bypassleitung ein Zweiwege-Stromregler mit einer durch einen einzigen Proportionalmagneten betätigten Meßblende vorgesehen. Der Stromregler beeinflußt die von der Druckquelle zum Hydromotor oder vom Hydromotor abfließende Menge dadurch, daß er eine jeweils von der Strombeaufschlagung des Proportionalmagneten abhängige Druckmittelmenge in den Tank abläßt. Daraus resultiert der gravierende Nachteil, daß zwar die durch den Stromregler gehende Druckmittelmenge sich konstant zur Strombeaufschlagung des Proportionalmagneten verhält, daß aber die zum Hydromotor strömende Druckmittelmenge nicht mehr der Strombeaufschlagung des Proportionalmagneten proportional ist. Die Druckquelle ist bei solchen Anwendungsfällen eine nur beim Arbeiten des Hydromotors gegen die Last laufende Pumpe, die von einem Nebenschluß-Elektromotor getrieben wird, bei dem sich mit wachsendem Gegendruck die Fördermenge pro Zeiteinheit ändert. Diese Änderungen vermag der Zweiwege-Stromregler zum Tank hin nicht zu kompensieren, was bedeutet, daß mit zunehmender Last der Hydromotor langsamer arbeitet und mit abnehmender Last schneller wird. Dies ist in der Praxis, bei der es auf eine feinfühlige Geschwindigkeitssteuerung ankommt, unerwünscht. Außerdem tritt biem Anfahren ein unerwünschter Schaltruck auf.

Der Erfindung liegt die Aufgabe zugrunde, eine Steuervorrichtung der eingangs genannten Art zu schaffen, die sich durch einen verringerten baulichen Aufwand und durch eine lastunabhängige Geschwindigkeitssteuerung des Hydromotors in beiden Richtungen auszeichnet.

Die gestellte Aufgabe wird erfindungsgemäß durch die im kennzeichnenden Teil des Patentanspruchs 1 angegebenen Merkmale gelöst.

Bei dieser Ausbildung entfallen ein zweiter Proportionalmagnet und eine zweite Meßblende, weil die einzige Meßblende mit ihrem Proportionalmagneten abhängig von der gewählten Bewegungsrichtung des Hydromotors entweder mit dem Dreiwege- oder mit dem Zweiwegestromregler zusammenarbeitet. Da nur ein einziger Proportionalmagnet angesteuert zu werden braucht, verringert sich der Steuerungsaufwand. Die Steuervorrichtung arbeitet lastunabhängig, weil der Dreiwege-Stromregler beim Arbeiten des Hydromotors gegen die Last unabhängig von dem durch die Last erzeugten Gegendruck die durch den Proportionalmagneten vorbestimmte Druckmittelnmenge zum Hydromotor leitet und dabei die zum Rücklauf abgeführte Druckmittelmenge variiert. Die Veränderungen der Fördermenge der Druckmittelpumpe unter Last werden so vom Dreiwege-Stromregler kompensiert. Die Geschwindigkeit des Hydromotors läßt sich feinfühlig steuern. Das gleiche gilt für das Bewegen des Hydromotors unter der Last, weil der Zweiwege-Stromregler lastunabhängig die jeweils mittels des Proportionalmagneten eingestellte Geschwindigkeit hält, d.h. bei höherer Last weniger Druckmittel in den Rücklauf abfließen läßt als bei kleinerer Last. Auf diese Weise wird mit nur einem Proportionalmagneten das lastabhängige Förderverhalten der Druckmittelpumpe ausgeglichen.

Die Ausführungsform von Anspruch 2 ist zweckmäßig, weil das ein gesondertes Lasthalteventil einsparende Absperrventil verhindert, daß beim Betätigen des Dreiwege-Stromreglers das Druckmittel über die Regelblende des Zweiwege-Stromreglers abströmt. Die beiden Regelblenden behindern sich gegenseitig trotz der gemeinsamen Meßblende nicht, weil die eine nur arbeitet, wenn der Druck vor der Meßblende höher als dahinter ist, während die andere nur bei umgekehrten Druckverhältnissen arbeitet.

Damit das Arbeiten des Dreiwege-Stromreglers bei geschlossenem Absperrventil nicht beeinträchtigt wird, ist ferner das Merkmal von Anspruch 3 wichtig. Es besteht dann trotz abgesperrter Bypassleitung eine freie Strömungsverbindung vom Dreiwege-Stromregler zum Tank.

Ein weiterer, wichtiger Gedanke ist in Anspruch 4 enthalten. Diese Ausführungsform zeichnet sich durch einen kompakten Aufbau aus, in dem der Regelkolben eine Doppelfunktion hat, da er sowohl die Druckwaage für den Dreiwege-Stromregler als auch die Druckwaage für den Zweiwege-Stromregler bildet. Für die Steuerung der beiden Druckwaagen wird dabei ausgenutzt, daß bei der Bewegung des Hydromotors gegen die Last der Druck vor der Meßblende höher sein muß, als hinter der Meßblende, während der Druck hinter der Meßblende bei unter der Last bewegtem Hydromotor höher ist als vor der Meßblende.

Eine baulich einfache Ausführungsform geht weiterhin aus Anspruch 5 hervor. Der Pumpeneingangskanal übernimmt mit dem seitlichen Einlaß des Regelkolbens die Druckmittelzufuhr zu der von der Steuerkante des Regelkolbens und dem Tankanschluß gebildeten Regelblende des Dreiwege-Stromreglers, während der seitliche Einlaß mit dem Pumpeneingangskanal die Funktion der Regelblende beim Arbeiten des Zweiwege-Stromreglers übernimmt.

Zur baulichen Vereinfachung trägt ferner das Merkmal von Anspruch 6 bei, weil die für das gegensinnige Arbeiten der Druckwaagen in beiden Richtungen benötigten Federn in einer Federanordnung vereint sind.

Zweckmäßig ist ferner das Merkmal von Anspruch 7. Das magnetbetätigte Absperrventil ist zweckmäßigerweise steuerungstechnisch mit dem Proportionalmagneten der Meßblende gekoppelt.

Eine weitere vorteilhafte Ausführungsform geht aus Anspruch 8 hervor. Bei dieser Ausbildung läßt sich die Druckwaage des Zweiwege-Stromreglers zum Lasthalten heranziehen, weil sie wahlweise eine Wege- oder Steuerfunktion übernimmt, während ihre Regelfunktion ausgeschaltet ist. Dies hat auch den Vorteil, daß ein Schaltruck beim Anfahren in der einen oder anderen Bewegungsrichtung des Hydromotors unterbleibt, weil beim Lasthalten in der Druckwaage keine nennenswerten Druckmittelvolumina abströmen, die beim Bewegungsbeginn des Hydromotors kompensiert werden müßten. Sobald die Seite der Druckwaage, an der diese in Öffnungsrichtung beaufschlagbar ist, über das Ventil druckentlastet wird, bringt der an der anderen Seite der Druckwaage wirksame Druck die Regelblende in ihre Absperrstellung, die sie auch über längere Lasthalteperioden zuverlässig beibehält, weil kein in Öffnungsrichtung wirkender Gegendruck entstehen kann.

Baulich läßt sich das letztgenannte Ziel einfach mit den Maßnahmen von Anspruch 9 erreichen. Das 2/3-Wegeventil ist als Sitzventil klein und preiswert und nahezu leckverlustfrei. Es hat nur kleine Druckmittelmengen zu verarbeiten.

Ein weiterer, besonders wichtiger Gedanke geht aus Anspruch 10 hervor. Bei Steuervorrichtungen, bei denen der Hydromotor bis gegen einen starren Anschlag fahrbar ist, könnte ein Betriebszustand eintreten, bei dem die Arbeitsdruckleitung nahezu vollständig drucklos wird. Das hätte bei der Verwendung der Regelblende zum Lasthalten die Wirkung, daß der in Schließrichtung der Druckwaage wirksame Druck so weit absänke,daß die in Öffnungsrichtung wirkende Feder die Regelblende öffnen könnte. Würde dann erneut versucht werden, den Hydromotor zu bewegen und Druck in der Arbeitsdruckleitung aufzubauen, so könnte das Druckmittel durch die in der Öffnungsstellung stehende Regelblende ungehindert abfließen. Diesen Nachteil beseitigt das Vorspannventil, das das Absinken des Drucks in der Arbeitsdruckleitung bis unter den Öffnungsdruck der Druckwaage verhindert. Bei Steuervorrichtungen, in denen der vorbeschriebene Betriebszustand nicht auftreten kann, ist das Vorspannventil nicht erforderlich.

Baulich läßt sich das vorgenannte Ziel besonders einfach mit den Ausführungsvarianten gemäß Anspruch 11 erreichen.

Wichtig ist ferner die Maßnahme von Anspruch 12, weil damit die Möglichkeit geschaffen wird, das Anhalten des Hydromotors durch die Wege- oder Steuerfunktion der Druckwaage vorzunehmen und dafür ihre Regelfunktion auszuschalten. Dies hat den Vorteil, daß die Meßblende von dieser Aufgabe freigestellt werden kann, so daß der Hydromotor sozusagen gegen die Druckwaage auf Stillstand fährt. Damit wird auch ein Anhalteruck vermieden, was im Zusammenhang mit den anderen, ein ruckfreies Anfahren bewirkenden Maßnahmen zu einer nahezu idealen Steuerung der Bewegung des Hydromotors führt.

Ein weiteres, zweckmäßiges Ausführungsbeispiel geht aus Anspruch 13 hervor. Das Hubmodulbauelement benötigt zur Unterbringung wenig Platz und enthält alle für das einwandfreie Arbeiten der Steuervorrichtung notwendigen Komponenten. Es läßt sich eine bisher mit herkömmlichen Steuereinrichtungen betriebene Steuervorrichtung mit wenig Mühe umrüsten, weil das Hubmodulbauelement im wesentlichen die gleichen Anschlüsse und Anschlußbilder haben kann, wie die herkömmlichen Steuereinrichtungen.

Anhand der Zeichnungen wird nachstehend eine Ausführungsform des Erfindungsgegenstandes erläutert. Es zeigen:
- Fig. 1: eine Steuervorrichtung mit in Längsschnitten dargestellten Stromregelelementen,
- Fig. 2: in symbolischer Darstellung ein mit den Elementen von Fig. 1 ausgestattetes Hubmodul-Bauelement,
- Fig. 3: eine abgewandelte Ausführungsform einer Steuervorrichtung als Blockschaltbild, und
- Fig. 4: eine weitere abgewandelte Ausführungsform.

Eine hydraulische Steuervorrichtung 1 gemäß Fig. 1 ist Teil einer nicht näher dargestellten Hubvorrichtung, z.B. eines Hubstaplers, und dient zur Betätigung eines Hydromotors 2, z.B. eines einfach wirkenden Hydraulikzylinders, mit einem Kolben 3, der gegen eine Last F ausfahrbar und unter der Wirkung der Last F einfahrbar ist. Zum Betätigen des Hydromotors 2 ist eine Druckquelle 4, z.B. eine durch einen Nebenschluß-Elektromotor angetriebene Pumpe vorgesehen, die Druckmittel aus einem Tank 5 fördert. In einem Gehäuse 6 ist eine Meßblende 7 angeordnet, die durch einen Proportionalmagneten 8 betätigt wird, und zwar proportional zu einem elektrischen Signal (Steuerstrom), das im Regelbereich nach einem beliebigen Profil veränderbar ist. In einem entweder mit dem Gehäuse 6 vereinten oder von diesem getrennten Gehäuse 9 ist ferner eine Druckwaagenanordnung 10 mit zwei Druckwaagen vorgesehen. Die Meßblende 7 bildet mit der vorgeschalteten Druckwaagenanordnung 10 einen Dreiwege-Stromregler und einen Zweiwege-Stromregler, wobei der Dreiwege-Stromregler zum Steuern der Geschwindigkeit des Hydromotors 2 gegen die Last F und der Zweiwege-Stromregler zum Steuern der Geschwindigkeit des Hydromotors 2 unter der Last F vorgesehen ist.

Die Druckquelle 4 ist mit dem Hydromotor 2 über eine Arbeitsdruckleitung 11 verbunden, die aus drei aufeinanderfolgenden Leitungsabschnitten 11a, 11b, 11c besteht. Der erste Leistungsabschnitt 11a ist an das Gehäuse 9 angeschlossen und enthält einin Strömungsrichtung zum Hydromotor 2 öffnendes Rückschlagventil 12. In einer vom Leitungsabschnitt 11a zum Gehäuse 9 abzweigenden Parallelleitung 13 ist zur Begrenzung des maximalen Systemdrucks ein Druckbegrenzungsventil 14 vorgesehen. Ferner zweigt im Gehäuse 9 in einem Ringkanal 22 vom Leitungsabschnitt 11a eine Bypassleitung 15 ab, in der ein Zweistellungs-Absperrventil 16 angoerdnet ist, das, z.B. bei 17 mittels eines nicht dargestellten Magneten, aus der gezeichneten Absperrstellung gegen Federdruck in eine Durchgangsstellung schaltbar ist. Die Bypassleitung 15 führt zu einer Anschlußbohrung 24 im Gehäuse 9 und ist wie auch die Parallelleitung 13 über eine Tankleitung 18 mit dem Tank 5 verbunden.

Im Gehäuse 9 ist in einer Gehäusekammer 19 eine Steuerhülse 20 festgelegt, die einen Pumpeneingangskanal 21 in Form mehrerer in Umfangsrichtung verteilter Bohrungen sowie den Ringkanal 22 am Außenumfang aufweist, an den der Leitungsabschnitt 11a an einer Seite und die Bypassleitung an der anderen Seite angeschlossen sind. Ferner ist in der Steuerhülse 20 beabstandet zum Ringkanal 22 ein weiterer äußerer Ringkanal 23 vorgesehen, von dem über den Umfang verteilte Tankanschlüsse 25 zum Inneren der Steuerhülse 20 führen. Der Ringkanal 23 ist über die Anschlußbohrung 24 mit der Leitung 18 und dem Tank 5 verbunden. Die dem Tankanschluß 25 benachbarte Seite 26 der Gehäusekammer 19 ist über den zweiten Leitungsabschnitt 11b mit dem Gehäuse 6 der Meßblende 7 verbunden. Die dem Tankanschluß 25 abgewandte Seite 27 der Gehäusekammer 29 wird durch einen beiden Druckwaagen angehörenden Regelkolben 28 von der Seite 26 getrennt,wobei der Regelkolben 28 in der Steuerhülse 20 abgedichtet verschieblich ist.

In Fig. 1 steht der Regelkolben 28 in seiner Grundstellung, in der er mit einem seitlichen Einlaß 29, der z.B. ein Ringkanal ist, auf den Pumpeneingangskanal 21 ausgerichtet ist. Der Einlaß 29 steht mit dem Inneren des Regelkolbens 28, d.h. mit der Seite 26 der Gehäusekammer 19 in Verbindung. Im Bereich des Tankanschlusses der Steuerhülse 20 besitzt der Regelkolben 28 eine umlaufende Steuerkante 30. In der dargestellten Grundstellung deckt der Regelkolben 28 den Tankanschluß 25 abdichtend ab. In der Seite 27 der Gehäusekammer 19 ist eine Feder 31 angeordnet, die zwischen Federwiderlagern 32 und 33 abgestützt und über eine Zugstange 34 mit dem Regelkolben 28 verbunden ist. Beide Federwiderlager 32 und 33 stützen sich im Gehäuse 9 ab und können bei einer Bewegung des Regelkolbens 28 aus seiner Grundstellung nach jeder Seite abgehoben werden, so daß sich der Regelkolben 28 in beiden Bewegungsrichtungen gegen die Kraft der Feder 31 verschieben muß. Von der Seite 27 der Gehäusekammer 19 führt eine Steuerleitung 35 durch eine Drossel 36 zur Meßblende 7.

Die Meßblende 7 besitzt im Gehäuse 6 einen Ringkanal 37, der über den zweiten Leitungsabschnitt 11b mit der Seite 26 der Gehäusekammer 19 der Druckwaagenanordnung 10 verbunden ist. Der Ringkanal 37 gehört einer Gehäusebohrung 46 an und wird durch eine Steuerkante 38 von einem Bohrungsabschnitt 47 getrennt. In der Gehäusebohrung 46 ist ein Blendenkolben 39 abgedichtet verschiebbar, der in seinem unteren Randbereich mit dreieckigen Kerben 40 versehen ist, die mit der Steuerkante 38 die eigentliche Meßblende bilden. Eine Feder 41 belastet den Blendenkolben 39 in Richtung nach oben in die in Fig. 1 gezeigte Endstellung. Als Drehsicherung für den Blendenkolben 39 ist ein Stift 42 vorgesehen, der in eine Durchgangsbohrung 43 eintaucht, über die der Druck unter dem Blendenkolben 39 an die andere Seite übertragen wird, so daß der Blendenkolben 39 druckausgeglichen ist. Am Blendenkolben 39 greift ein Betätigungsstift 44 des Proportionalmagneten 8 an, der so ausgelegt ist, daß er bei Erregung den Blendenkolben 39 in eine untere und Absperrstellung schiebt, in der das untere Ende des Betätigungsstiftes 44 auf einem Anschlag aufsitzt. Der Bohrungsabschnitt 47, von dem der dritte Leitungsabschnitt 11c zum Hydromotor 2 führt, ist über die Steuerleitung 35 mit der Seite 27 der Gehäusekammer 19 verbunden und durch einen Verschlußstopfen 48 nach außen verschlossen.

In Fig. 2 ist in symbolhafter Darstellung der Aufbau der wesentlichen Komponenten der Steuervorrichtung 1 von Fig. 1 gezeigt, wobei diese Komponenten ein Hubmodul-Bauelement M bilden, das in und an einem Gehäuse alle zusammenarbeitenden Komponenten enthält, so auch den Betätigungsmagneten 45 für das Absperrventil 16 in der Beipaßelitung 15.

Die Steuervorrichtung arbeitet wie folgt:
Gemäß Fig. 1 und 2 befindet sich die Steuervorrichtung in ihrer Passivstellung; sowohl der Proportionalmagnet 8 als auch der Betätigungsmagnet 45 sind entregt. Die Meßblende 7 ist vollständig geöffnet. Das Absperrventil 16 ist geschlossen. Die Pumpe 4 steht. Eine auf dem Kolben 3 ruhende Last F wird vom Rückschlagventil 12 einerseits und vom Absperrventil 16 andererseits aufgenommen. Da die Meßblende 7 offen ist, herrscht an beiden Seiten des Regelkolbens 28 der gleiche Druck, so daß dieser in der dargestellten Grundstellung verharrt.

Zum Anheben der Last F wird der Proportionalmagnet 8 voll erregt; der Blendenkolben 39 bewegt sich nach unten; die Meßblende 7 wird geschlossen. Gleichzeitig läuft die Pumpe 4 an. Das Absperrventil 16 bleibt in der Absperrstellung. Der von der Pumpe 4 im Leitungsabschnitt 11a kommende Druckmittelstrom wird einerseits über die Leitungsabschnitte 11b,c und die Meßblende 7 in zum Hydromotor 2 und andererseits über die Regelblende 25,30 und die Tankleitung 18 zum Tank 5 fließende Teilströme geteilt. Die Größe des zum Hydromotor 2 fließenden Teilstromes ergibt sich aus dem Druckgleichgewicht, bei dem die Druckdifferenz über die Regelblende 30,25 gleich ist der Druckdifferenz über die Meßblende 7 zuzüglich des durch die Last F erzeugten Drucks. Der Querschnitt der Meßblende 7 wird durch den Proportionalmagneten 8 vorgewählt. Die Druckdifferenz über die Meßblende 7 erzeugt am Regelkolben 28 eine in Fig. 1 nach links gerichtete Kraft, die ihn gegen die Kraft der Feder 31 verschiebt, bis sich an der Regelblende 25,30 die für das vorerwähnte Druckgleichgewicht erforderliche Druckdifferenz einstellt. Ändert sich danach die Last, dann würde bei unveränderter Stellung des Regelkolbens 28 der Teilstrom durch die Regelblende 30,25 geändert, was auch eine Änderung des über die Meßblende 7 fließenden Teilstroms und damit der Druckdifferenz über die Meßblende 7 ergäbe. Das dadurch gestörte Kräftegleichgewicht am Regelkolben 28 zwingt diesen jedoch in eine neue Regelstellung, in der die Druckdifferenz über die Regelblende 25,30 so weit angepaßt ist, daß das zuvor erwähnte Druckgleichgewicht und die Größen der Teilströme erhalten bleiben. Beim Spiel des Regelkolbens 28 wirkt der in Strömungsrichtung zum Hydromotor 2 im Leitungsabschnitt 11b vor der Meßblende 7 herschende Druck im Ringraum 37 und an der Seite 26 der Gehäusekammer 19, während der hinter der Meßblende 7 im Bohrungabschnitt 47 und im Leitungsabschnitt 11c herrschende Druck an der anderen Seite 27 der Gehäusekammer 19 zusammen mit der Kraft der Feder 31 auf den Regelkolben 28 einwirkt. Der zum Hydromotor 2 durch den Leitungsabschnitt 11c fließende Teilstrom wird auch dann konstant gehalten, wenn die Pumpe 4 in ihrer Förderleistung nachläßt bzw. ihre Fördermenge aufgrund des Gegendruckes reduziert. Dann fließt nämlich über die Regelblende 25,30 und die Leitung 18 entsprechend weniger Druckmittel in den Tank, damit der Hydromotor 2 den unveränderten Teilstrom erhält.

Die dreieckigen Kerben 40 des Blendenkolbens 39 sorgen dank ihres Zusammenspiels mit der Regelkante 38 für eine stetige bzw. lineare Regelkennlinie.

Wird zum Anhalten des Hydromotors 2 der Proportionalmagnet 8 voll erregt, bis der Blendenkolben 39 in seine untere Sperrstellung geht und die Meßblende 7 sperrt, so wird entweder gleichzeitig die Pumpe 4 abgeschaltet oder ihr Förderstrom zur Gänze über die dann vollständig geöffnete Regelblende 25,30 und die Tankleitung 18 in den Tank abgelassen. Die Last wird vom Rückschlagventil 12 und dem Absperrventil 16 gehalten.

Ist eine bestimmte Last F mit einer bestimmten Geschwindigkeit abzusenken, so wird zunächst die Pumpe 4 abgeschaltet und bei voll erregtem Proportionalmagneten 8 das Absperrventil 16 in der Bypassleitung 15 in seine Durchgangsstellung geschaltet. Die Erregung des Proportionalmagneten 8 wird der gewünschten Geschwindigkeit entsprechend zurückgenommen. Der vom Hydromotor 2 durch die Last F verdrängte Druckmittelstrom fließt über die Meßblende 7 zur rechten Seite 26 der Gehäusekammer 19 und von dort durch die Regelblende 21,29 in die Bypassleitung 15, durch das Absperrventil 16 und die Tankleitung 18 zum Tank 5. Aufgrund der über die Meßblende 7 vorliegenden Druckdifferenz ist der Druck vor der Meßblende (Bohrungsabschnitt 47) größer als der Druck im Ringraum 37, so daß der Regelkolben 28 in Fig. 1 nach rechts verschoben wird und die Pumpeneingangskanäle 21 mit den seitlichen Einlässen 29 die Regelblende 21,29 bilden. Die Größe des Druckmittelstroms zum Tank 5 ergibt sich aus dem Druckgleichgewicht, bei dem der von der Last bewirkte Druck gleich ist der Druckdifferenz über die Meßblende 7 zuzüglich der Druckdifferenz über die Regelblende 21,29. Abhängig von der vorgewählten Stellung des Proportionalmagneten 8 wird der Regelkolben 28 so weit nach rechts verschoben, bis für das obenerwähnte Druckgleichgewicht an der Regelblende 21,29 die erforderliche Druckdifferenz über die Meßblende 7 konstant und damit auch der Druckmittelstrom zum Tank 5, d.h. die Geschwindigkeit des Hydromotors 2, konstant bleiben.

Wird der Hydromotor 2 angehalten, d.h. der Proportionalmagnet voll erregt und die Meßblende 7 geschlossen, dann wird gleichzeitig auch das Absperrventil 16 in die Sperrstellung gebracht, so daß die Last vom Absperrventil 16 und vom Rückschlagventil 12 gehalten wird.

Es ist ferner denkbar, daß bei Inbetriebnahme der Steuervorrichtung der Proportionalmagnet 8 automatisch voll erregt und die Meßblende 7 geschlossen ist.

Die Meßblende 7 könnte auch in der Arbeitsdruckleitung in Strömungsrichtung zum Hydromotor 2 vor der Druckwaagenanordnung 10 angeordnet sein. Die Funktion wäre die gleiche. Das Absperrventil 16 könnte auch ein anderes von einer Sperrstellung in eine Durchgangsstellung bringbares Steuerelement sein. In der dargestellten Ausführungsform (Fig. 2) sind alle Komponenten, d.h. auch das Rückschlagventil 12 und der Druckbegrenzer 14 sowie das Absperrventil 16, in einem Hubmodul-Element-Gehäuse vereinigt, das auch die Druckwaagenanordnung 10 und die Meßblende 7 enthält. Dies hat bauliche Vorteile.

Aus Fig. 3 geht eine geänderte hydraulische Steuervorrichtung 1' hervor, die ähnlich aufgebaut ist, wie die Steuervorrichtung 1 gemäß den Fig. 1 und 2. Verschieden ist die Druckwaagenanordnung 10', weil eine mit der Meßblende 7 den Zweiwege-Stromregler (53) bildende Druckwaage 50 mit ihrer Regelblende in der ersten Bypassleitung 15' zum Tank 5 angeordnet ist, während eine weitere, mit der Meßblende 7 den Dreiwege-Stromregler (54) bildende Druckwaage 52 mit ihrer Regelblende in einer zweiten, vor dem Rückschlagventil 12 von der Arbeitsdruckleitung 11 zum Tank 5 abzweigenden Bypassleitung 51 angeordnet ist. Die beiden Regelblenden sind zueinander gegensinnig angesteuert, d.h. die Regelblende der Druckwaage 50 wird in Schließrichtung über eine Steuerleitung 55 mit einem zwischen der Meßblende 7 und dem Hydromotor 2 abgezapften Steuerdruck und in der Öffnungsrichtung über eine Steuerleitung 56 mit einem zwischen dem Rückschlagventil 12 und der Meßblende 7 abgezapften Steuerdruck sowie der Kraft einer Feder 59 beaufschlagt, während die Regelblende der anderen Druckwaage 52 in Schließrichtung durch die Kraft einer Feder 63 und einem zwischen der Meßblende 7 und dem Hydromotor 2 abgezapften und durch eine Steuerleitung 62 übermittelten Steuerdruck und in der Öffnungsrichtung durch einen von der Bypassleitung 51 über eine Steuerleitung 61 abgezapften Steuerdruck beaufschlagt wird. Mit 64 ist bei der Druckwaage 52 der dort vorgesehene Regelkolben angedeutet. In der Steuerleitung 56 ist ein 2/3-Wegeventil 57 vorgesehen, das zweckmäßigerweise ein Sitzventil ist, und in der dargestellten Absperrstellung die Steuerleitung 56 unterbricht und die Seite der Druckwaage 50, an der deren Regelkolben in Öffnungsrichtung beaufschlagt wird, über eine Leitung 58 zum Tank entlastet. In der anderen Stellung des Ventils 57 ist die Tankleitung 58 abgetrennt und der Durchgang durch die Steuerleitung 56 frei.

Mit dem 2/3-Wegeventil 57 ist es möglich, der Druckwaage 50 bzw. deren Regelblende eine Wege- oder Steuerfunktion zuzuweisen und die Regelfunktion wahlweise abzuschalten, was den Vorteil hat, daß bei der Wege- oder Steuerfunktion diese Regelblende in der Absperrstellung verharrt oder diese einnimmt, unabhängig davon, wie die Meßblende 7 verstellt wird. Auf diese Weise kann der Lastdruck in der Arbeitsdruckleitung 11 ohne ein zusätzliches Lasthalteventil gehalten werden. Da beim Lasthalten der Druck in der Steuerleitung 62 höher ist, als in der Steuerleitung 61 und weil zudem die Kraft der Feder 63 an der Druckwaage 52 in Schließrichtung wirksam ist, ist auch die Regelblende der Druckwaage 52 beim Lasthalten zuverlässig in der Absperrstellung, so daß der vor dem Rückschlagventil 12 liegende Teil der Arbeitsdruckleitung 11 nicht unwillkürlich druckentlastet wird.

In Abströmrichtung hinter der Druckwaage 50 ist in der ersten Bypassleitung 15' ein Vorspannventil 60 vorgesehen, das auf einen Vorspanndruck eingestellt ist, der größer ist als der durch die Kraft der Feder 59 vorgegebene Öffnungsdruck der Regelblende der Druckwaage 50, und zwar für den Fall, daß der Kolben 3 des Hydromotors 2 auf Anschlag gefahren werden kann, wodurch der Druck in der Arbeitsleitung 11 gegebenenfalls unter den Öffnungsdruck der Regelblende der Druckwaage 50 abfallen und diese unkontrolliert in ihre Öffnungsstellung gehen könnte. Beim neuerlichen Anfahren der Pumpe 4 würde dann das Druckmittel ungehindert durch die offene Regelblende der Druckwaage 50 abströmen und der Hydromotor seine Fahrbewegung nicht aufnehmen.

Bei der Ausführungsform der Steuervorrichtung 1'' gemäß Fig. 4 ist im Unterschied zur Ausführungsform der Fig.3 die Steuerleitung 61' in Strömungsrichtung hinter dem Rückschlagventil 12 angeschlossen und wird das Vorspannventil 60' in Abhängigkeit vom Druck zwischen der Meßblende 7 und dem Hydromotor 2 über eine Steuerleitung 66 hydraulisch gegen eine Feder 65 gesteuert, die so stark ausgelegt ist, daß sie das Vorspannventil 60' selbsttätig in die Absperrstellung bringt, sobald der Druck in der Steuerleitung 66 unter den Öffnungsdruck der Regelblende der Druckwaage 50 absinkt. Das Vorspannventil 60' kann nach Art eines federbelasteten Schiebers ausgebildet sein. Anstelle der Druckvorsteuerung über die Steuerleitung 66 wäre auch ein Betätigungsmagnet vorzusehen, der beim Absinken des Drucks entregt wird.

Die Steuervorrichtungen 1' und 1'' arbeiten wie folgt:
Beim Bewegen des Hydromotors 2 gegen die Last wird von der Hydraulikpumpe 4 Druckmittel in die Arbeitsdruckleitung 11 gefördert. Das 2/3-Wegeventil 57 in der Steuerleitung 56 ist in seiner Sperrstellung; die Regelblende der Druckwaage 50 ist an der Öffnungsseite entlastet und arbeitet wie ein in der Sperrstellung stehendes Wegeventil. Der in der Arbeitsdruckleitung 11 aufgebaute Druck steht an der Regelblende der Druckwaage 50 an. Abhängig von der Stellung der Meßblende 7 wird der Hydromotor 2 mit der gewählten Geschwindigkeit bewegt. Überschüssiges Druckmittel wird durch die Regelblende der Druckwaage 52 über die Bypassleitung 51 in den Tank 5 abgelassen. Diese Regelblende sorgt dank der Einflüsse der Steuerdrücke in den Steuerleitungen 62 und 61 und der Feder 63 für das Konstanthalten der an der Meßblende 7 eingestellten Druckdifferenz und damit für die konstante Geschwindigkeit des Hydromotors 2. Soll der Hydromotor 2 angehalten werden, so wird die Hydraulikpumpe 4 abgestellt und gegebenenfalls dabei auch die Meßblende 7 in die Absperrstellung gebracht, so daß die Regelblende der Druckwaage 52 öffnet, bis sie nach Abschalten der Pumpe 4 durch die Feder 63 und den Druck in der Steuerleitung 62 in die Absperrstellung bewegt wird. Der Lastdruck wird vom Rückschlagventil 12 und von der Regelblende der Druckwaage 50 gehalten. Der Proportionalmagnet 8 der Meßblende 7 kann entregt werden, so daß diese öffnet und von Lasthalteaufgaben freigestellt wird.

Soll der Hydromotor 2 unter der Last bewegt werden, so wird bei abgeschalteter Pumpe 4 der Proportionalmagnet 8 zum vollständigen Schließen der Meßblende 7 erregt und danach entsprechend der gewünschten Geschwindigkeit wieder teilweise entregt, so daß die Meßblende 7 eine bestimmte Druckdifferenz für das Abströmen des Druckmittels erzeugt. Gleichzeitig wird das 2/3-Wegeventil 57 in die Durchgangsstellung geschaltet, so daß die Regelblende der Druckwaage 50 ihre Regelfunktion wieder übernimmt, d.h. daß sie über die Bypassleitung 15' so viel Druckmittel in den Tank abströmen läßt, daß an der Meßblende 7 die eingestellte Druckdifferenz gehalten wird und zwar unabhängig davon, ob sich der Lastdruck verändert oder nicht. Fährt der Kolben 3 des Hydromotors 2 bis in seine untere Endstellung, so würde an sich der Druck in der Arbeitsdruckleitung 11 bis auf 0 absinken. Sobald der Druck in der Arbeitsdruckleitung 11 aber bis auf die Höhe des Öffnungsdrucks der Regelblende der Druckwaage 50 (Kraft der Feder 59) abzusinken droht, sperrt das Vorspannventil 60, so daß in der Arbeitsdruckleitung 11 und damit in der Steuerleitung 55 stets ein Druck aufrechterhalten bleibt, der höher ist als der Öffnungsdruck der Regelblende der Druckwaage 50, so daß deren Wege- oder Steuerfunktion bei in der Sperrstellung befindlichem 2/3-Wegeventil 57 nicht verloren geht.

Ist der Hydromotor 2 vor Erreichen seiner Endstellung unter Last anzuhalten, kann dies entweder mittels der Meßblende 7 geschehen, die in ihre Sperrstellung geschaltet wird, oder auch mit Hilfe des 2/3-Wegeventils 57, das voreilend zur Sperrstellung der Meßblende 7 in die Sperrstellung geschaltet wird, so daß die Regelblende der Druckwaage 50 ihre Regelfunktion aufgibt und die Wegefunktion übernimmt und den Hydromotor anhält.

Die Steuervorrichtung 1'' gemäß Fig. 4 arbeitet im wesentlichen gleich wie die Steuervorrichtung 1'. Der beim Abschalten der Pumpe 4 in der Steuerleitung 61' wirksame Steuerdruck an der Druckwaage 52 des Dreiwege-Stromreglers 54 vermag die Regelblende der Druckwaage 52 nicht zu öffnen, weil in Schließrichtung der Steuerdruck in der Steuerleitung 62 und die Kraft der Feder 63 wirksam sind. Das Vorspannventil 60' wird bei der Steuervorrichtung 1'' druckabhängig durch die Feder 65 dann in die Absperrstellung gebracht, wenn der Druck in der Arbeitsdruckleitung zu weit abzusinken droht. Die anderen Funktionen laufen wie vorbeschrieben ab.

Die Ausführungsformen der Fig. 3 und 4 zeichnen sich durch den Entfall eines gesonderten lasthaltenden Ventils einerseits und durch ein nahezu ideales ruckfreies Steuerverhalten andererseits aus. Anstelle einer verstellbaren Meßblende 7 könnte auch eine fest eingestellte Meßblende für beide Druckwaagen vorgesehen sein, z.B. in einer Ladebordwandsteuerung, bei der mit gleichbleibenden und von vornherein eingestellten Geschwindigkeiten gearbeitet wird.

## Patentansprüche

1. Hydraulische Steuervorrichtung (1, 1', 1'') für einen in einer Richtung gegen eine Last (F) arbeitenden und in der Gegenrichtung unter der Last (F) bewegbaren Hydromotor (2), insbesondere in einer Hubvorrichtung, mit einer eine Druckquelle (4) mit dem Hydromotor (2) verbindenen Arbeitsdruckleitung (11), von der wenigstens eine Bypassleitung (15, 15', 51) zu einem Tank (5) abzweigt, mit einem eine proportionalmagnetbetätigte Meßblende (7) und eine zwischen der Arbeitsdruckleitung (11) und dem Tank (5) vorgesehene erste Regelblende (25, 30;) aufweisenden Dreiwege-Stromregler (54), bei dem die Regelblende (25, 30;) zum Bewegen des Hydromotors (2) gegen die Last (F) in einer Druckwaagenanordnung (10;10') zwischen einer Absperrstellung und einer Durchgangsstellung zum Tank (5) in Abhängigkeit von der an der Meßblende (7) mittels des Proportionalmagneten (8) eingestellten Druckdifferenz hydraulisch verstellbar ist, mit einem eine proportionalmagnetbetätigte Meßblende (7) und eine zwischen der Arbeitsdruckleitung (11) und der Bypassleitung (15, 15') angeordneten zweite Regelblende (21, 29;) aufweisenden Zweiwege-Stromregler (53), bei dem die Regelblende (21, 29;) in Abhängigkeit von der mittels des Proportionalmagneten (8) eingestellten Druckdifferenz an einer Meßblende (7) in einer Druckwaagenanordnung (10, 10') zwischen einer Absperrstellung und einer Durchgangsstellung in die Bypassleitung (15, 15') hydraulisch verstellbar ist, wobei der Dreiwege-Stromregler und der Zweiwege-Stromregler in Abhängigkeit von der Bewegungsrichtung des Hydromotors (2) wechselweise betätigbar sind und mit einem zwischen der Abzweigung der Bypassleitung (15, 15') und der Druckquelle (4) in der Arbeitsdruckleitung (11) angeordneten, zum Hydromotor (2) öffnenden Rückschlagventil (12), **dadurch gekennzeichnet**, daß für die erste und die zweite Regelblende (25, 30; 21, 29;) eine einzige, gemeinsame, durch einen einzigen Proportionalmagenten (8) verstellbare Meßblende (7) in der Arbeitsdruckleitung (11) zwischen dem Rückschlagventil (12) und dem Hydromotor (2) vorgesehen ist.

2. Hydraulische Steuervorrichtung nach Anspruch 1, **dadurch gekennzeichnet**, daß in der Bypassleitung (15) zwischen der Regelblende (21, 29) des Zweiwege-Stromreglers und dem Tank (5) ein Absperrventil (16) vorgesehen ist, das zum Lasthalten und bei einer Bewegung des Hydromotors (2) gegen die Last (F) in eine Sperrstellung und bei einer Bewegung des Hydromotors (2) unter der Last in die Durchgangsstellung schaltbar ist.

3. Hydraulische Steuervorrichtung nach den Ansprüchen 1 und 2, **dadurch gekennzeichnet**, daß die Regelblende (25, 30) des Dreiwege-Stromreglers unter Umgehung des Absperrventils (16) über eine Leitung (18) an den Tank (5) angeschlossen ist.

4. Hydraulische Steuervorrichtung nach den Ansprüchen 1 bis 3, **dadurch gekennzeichnet**, daß die erste und die zweite Regelblende (25, 30; 21, 29;) in einer einzigen Druckwaagenanordnung (10) baulich vereinigt sind, die einen doppelseitig beaufschlagbaren und in beiden Bewegungsrichtungen gegen Federkraft aus einer stabilen Grundstellung auslenkbaren Regelkolben (28) mit zwei wechselweise arbeitenden seitlichen Regelblendenteilen (29, 30) aufweist, und daß der Regelkolben (28) an seinen beiden Beaufschlagungsseiten mit den Drücken vor und hinter der Meßblende (7) mit proportionalen Steuerdrücken belastet ist.

5. Hydraulische Steuervorrichtung nach Anspruch 4, **dadurch gekennzeichnet**, daß der Regelkolben (28) in einer in einer Gehäusekammer (19) festgelegten Steuerbüchse (20) verschiebbar ist, die einen an eine Ringkanal (22) angeschlossenen Pumpeneingangskanal (21) und einen davon in Längsrichtung beabstandeten Tankanschluß (25) aufweist, die Teile der beiden Regelblenden bilden, daß der Regelkolben (28) einen seitlichen Einlaß (29) und eine den Tankanschluß (25) überfahrende Steuerkante (30) besitzt, die die anderen Teile der beiden Regelblenden bilden, daß die Bypassleitung (15) vom Ringkanal (22) zu einem an den Tankanschluß (25) angeschlossenen Bohrungsabschnitt (24) führt, daß eine Seite der Meßblende (7) an die Gehäusekammer (19) an deren dem Tankanschluß (25) benachbarte Seite (26) angeschlossen ist, und daß die andere Seite der Meßblende (7) mit dem Hydraulikmotor (2) und über eine Steuerleitung (35) mit der Seite (27) der Gehäusekammer (19) verbunden ist, die durch den Regelkolben (28) von der Seite (26) getrennt wird.

6. Hydraulische Steuervorrichtung nach Anspruch 5, **dadurch gekennzeichnet**, daß in der Seite (27) der Gehäusekammer (19) eine doppeltwirkende, die Grundstellung des Regelkolbens (28) definierende Federanordnung (31, 32, 33, 34) angeordnet und mit dem Regelkolben (28) verbunden ist.

7. Hydraulische Steuervorrichtung nach den Ansprüchen 2 bis 6, **dadurch gekennzeichnet**, daß das Absperrventil (16) magnetbetätigt und zweckmäßigerweise steuerungstechnisch mit dem Proportionalmagneten (8) der Meßblende (7) gekoppelt ist.

8. Hydraulische Steuervorrichtung nach Anspruch 1, **dadurch gekennzeichnet**, daß die die erste Regelblende enthaltende Druckwaage (52) des Dreiwege-Stromreglers (54) in einer zweiten, zwischen dem Rückschlagventil (12) und der Druckquelle (4) von der Arbeitsdruckleitung (11) zum Tank abzweigenden Bypassleitung (51) angeordnet ist und vom zwischen der Meßblende (7) und dem Hydromotor (2) herrschenden Druck in der Arbeitsdruckleitung (11) sowie einer Feder (63) in Schließrichtung und vom Druck zwischen der Druckquelle (4) und der Meßblende (7) in Öffnungsrichtung gesteuert wird, daß die in der ersten Bypassleitung (15') angeordnete, die zweite Regelblende enthaltende Druckwaage (50) des Zweiwege-Stromreglers (53) in Öffnungsrichtung vom zwischen der Druckquelle (4) und der Meßblende (7) in der Arbeitsdruckleitung (11) herrschenden Druck und in Schließrichtung vom in der Arbeitsdruckleitung (11) herrschenden Druck zwischen der Meßblende (7) und dem Hydromotor (2) und einer Feder (59) gesteuert wird, und daß die Seite der Druckwaage (50) des Zweiwege-Stromreglers (53), an der deren Regelblende in Öffnungsrichtung beaufschlagt wird, durch ein Ventil (57) druckentlastbar ist, um wahlweise die Regelfunktion durch eine Steuerfunktion zu ersetzen und zum Lasthalten und bei einer Bewegung des Hydromotors gegen die Last (F) die Sperrstellung der zweiten Regelblende unabhängig von der Einstellung der Meßblende (7) zu halten.

9. Hydraulische Steuervorrichtung nach Anspruch 8, **dadurch gekennzeichnet**, daß das Ventil (57) ein Zwei/Dreiwege-Ventil, vorzugsweise ein Sitzventil, in einer Steuerleitung (56) zur die zum Zweiwege-Stromregler (53) gehörenden Druckwaage (50) in Öffnungsrichtung der zweiten Regelblende beaufschlagenden Seite dieser Druckwaage (50) ist, das in seiner Sperrstellung die Steuerleitung (56) absperrt und die Seite dieser Druckwaage (50) zum Tank (5) entlastet.

10. Hydraulische Steuervorrichtung nach den Ansprüchen 8 und 9, **dadurch gekennzeichnet**, daß in der Bypassleitung (15') zwischen der Regelblende der zum Zweiwege-Stromregler (53) gehörenden Druckwaage (50) und dem Tank (5) ein auf Durchgang schaltbares Vorspannventil (60, 60') vorgesehen ist, das auf einen Vorspanndruck eingestellt ist, der höher ist als der durch die Feder (59) an dieser Druckwaage (50) bestimmte Öffnungsdruck der Regelblende dieser Druckwaage (50).

11. Hydraulische Steuervorrichtung nach Anspruch 10, **dadurch gekennzeichnet**, daß das Vorspannventil (60, 60') ein federbelastetes Vorspannventil, ein Zwei/Zweiwege-Sitzventil mit Magnetbetätigung gegen Federkraft, oder ein federbelasteter Schieber ist, der gegen eine Feder (65) mit dem Steuerdruck (Steuerleitung 66) zwischen der Meßblende (7) und dem Hydromotor (2) beaufschlagbar ist, derart, daß vor Absinken des die Regelblende der Druckwaage (50) in Schließrichtung beaufschlagenden Steuerdrucks (Steuerleitung 55) unter den durch die in Öffnungsrichtung wirkende Feder (59) bestimmten Öffnungsdruck die Bypassleitung (15') abgesperrt wird.

12. Hydraulische Steuervorrichtung nach Anspruch 9, **dadurch gekennzeichnet**, daß das Zwei/Dreiwege-Sitzventil (57) voreilend zur Verstellung der Meßblende (7) in die Absperrstellung in seine Absperrstellung schaltbar ist.

13. Hydraulische Steuervorrichtung nach wenigstens einem der Ansprüche 1 bis 12, **dadurch gekennzeichnet**, daß die Meßblende (7) mit ihrem Proportionalmagneten (8), der Dreiwege- und der Zweiwege-Stromregler, ein den Systemdruck begrenzendes Druckbegrenzungsventil (14) und das Absperrventil (16) oder das Ventil (57) sowie gegebenenfalls das Vorspannventil (60, 60') in einem Hubmodul-Bauelement (M) baulich integiert sind, in dem gegebenenfalls auch das Rückschlagventil (12) untergebracht ist.

## Claims

1. A hydraulic control device (1, 1', 1'') for a hydraulic motor (2) operating against a load (F) in one direction and being movable by the load (F) in the opposite direction, more particularly in a lifting device, the control device comprising: a working pressure line (11) connecting a pressure supply (4) to the hydraulic motor (2), at least one bypass line (15, 15', 51) branching off from the working pressure line (11) to a tank (5); a three-way flow controller (54) which has a proportional-magnet-operated measuring diaphragm (7) and, disposed between the working-pressure line (11) and the tank (5), a first control diaphragm (25, 30̸) and in which the control diaphragm (25, 30̸) is hydraulically adjustable to move the hydraulic motor (2) against the load (F) in a pressure balance arrangement (10̸; 10̸') between a shutoff position and a position giving access to the tank (5) in dependence upon the pressure difference produced across the measuring diaphragm (7) by means of the proportional magnet (8); a two-way flow controller (53) having a proportional-magnet-actuated measuring diaphragm (7) and a second control diaphragm (21, 29) disposed between the working pressure line (11) and the bypass line (15, 15'), in which two-way flow controller (53) the control diaphragm (21, 29) is adjustable hydraulically, in dependence upon the pressure difference adjusted by means of the proportional magnet (8) across a measuring diaphragm (7) in a pressure balance arrangement (10̸, 10̸'), between a shutoff position and a position giving access to the bypass line (15, 15'), the three-way flow controller (54) and the two-way controller (53) being adapted to be activated alternately in dependence upon the direction of movement of the hydraulic motor (2); and a check valve (12) which is disposed between the branching-off of the bypass line (15, 15') and the pressure supply (4) in the working pressure line (11) and which opens towards the hydraulic motor (2), characterised in that a single common measuring diaphragm (7) adjustable by a single proportional magnet (8) is provided for the first and second control diaphragm (25, 30̸; 21, 29) in the working pressure line (11) between the check valve (12) and the hydraulic motor (2).

2. A device according to claim 1, characterised in that a shutoff valve (16) is provided in the bypass line (15) and is activatable to hold the load and, in a movement of the hydraulic motor (2) against the load (F), into a shutoff position and, in a movement of the hydraulic motor (2) by the load, into the open position.

3. A device according to claims 1 and 2, characterised in that the control diaphragm (25, 30̸) of the three-way flow controller (54) is so connected by way of a line (18) to the tank (5) as to bypass of the shutoff valve (16).

4. A device according to claims 1 to 3, characterised in that the first and second control diaphragms (25, 30̸; 21, 29) are structurally combined in a single pressure balance arrangement (10̸) having a double-acting control piston (28) movable in both directions of movement against spring force from a stable normal position, the control piston (28) having two alternately operating lateral control diaphragm parts (29, 30̸), and the control piston (28) is loaded on both its actuatable sides by actuating pressures being proportional to the pressures before and after the measuring diaphragm (7).

5. A device according to claim 4, characterised in that the control piston (28) is movable in a control sleeve (20̸) secured in a casing chamber (19), the control sleeve (20̸) having a pump inlet duct (21) connected to an annular duct (22) and, separated from the duct (21) lengthwise, a tank connection (25), which pump inlet duct (21) and tank connection (25) form parts of the two control diaphragms, the control piston (28) has a lateral inlet (29) and a land (30̸) moving over the tank connection (25), the inlet (29) and land (30̸) being the other parts of the two control diaphragms, the bypass line (15) extends from the annular duct (22) to a bore part (24) connected to the tank connection (25), one side of the measuring diaphragm (7) is connected to the casing chamber (19) on that side (26) thereof which is adjacent the tank connection (25), and the other side of the measuring diaphragm (7) is connected to the hydraulic motor (2) and by way of a control line (35) to that side (27) of the casing chamber (19) which the control piston (28) separates from the side (26).

6. A device according to claim 5, characterised in that a double-acting spring arrangement (31 - 34) defining the normal position of the control piston (28) is disposed in the side (27) of the casing chamber (19) and is connected to the control piston (28).

7. A device according to claims 2 to 6, characterised in that the shutoff valve (16) is magnet-operated and, conveniently, is coupled controlwise with the proportional magnet (P) of the measuring diaphragm (7).

8. A device according to claim 1, characterised in that the pressure balance (52) of the three-way flow controller (54), such pressure balance comprising the first control diaphragm, is disposed in a second bypass line (51) branching off between the check valve (12) and the pressure supply (4) from the working pressure line (11) to the tank and is controlled by the pressure which is present in such line between the measuring diaphragm (7) and the hydraulic motor (2) and by a spring (63) in the closing direction and by the pressure between the pressure supply (4) and the measuring diaphragm (7) in the opening direction, the pressure balance (50̸) of the two-way flow controller (53), such pressure balance being disposed in the first bypass line (15') and comprising the second control diaphragm, is controlled in the opening direction by the pressure which is present between the pressure supply (4) and the measuring diaphagm (7) in the working pressure line (7) and in the closing direction by the pressure in the line (11) which is present between the measuring diaphragm (7) and the hydraulic motor (2) end a spring (59), and that side of the pressure balance (50̸) on which the control diaphragm thereof is actuated in the opening direction can be relieved of pressure by a valve (57) in order to replace the closed-loop function by an open-loop function at choice and, for load holding and in response to a movement of the hydraulic motor against the load (F), to maintain the closed position of the second control diaphragm irrespective of the setting of the measuring diaphragm (7).

9. A device according to claim 8, characterised in that the valve (57) is a two-position three-way valve, preferably a seat valve, in a control line (56) extending to that side of the pressure balance (50̸) which actuates the same in the opening direction of the second control diaphragm, the valve (57) closing the control line (56) when in its closed position and relieving the load on the side of the pressure balance (50̸) to the tank (5).

10. A device according to claims 8 and 9, characterised in that a biasing valve (60̸, 60̸') actuatable into an open position is provided in the bypass line (15') between the control diaphragm of the pressure balance (50̸) associated with the two-way flow controller (53) and the tank (5) and is adjusted to a biasing or preloading pressure higher than the opening pressure of the control diaphragm of the pressure balance (50̸) as determined by the spring (59).

11. A device according to claim 10̸, characterised in that the biasing or preloading valve (60̸, 60̸') is either a spring-loaded valve or a two-position two-way seat valve with magnetic actuation against spring force or a spring-loaded spool so actuatable against a spring (65) by the actuating pressure (control line 66) between the measuring diaphragm (7) and the hydraulic motor (2) that before the control pressure (control line 55) acting in the closing direction and actuating the control diaphragm of the pressure balance (50̸) decreases below the opening pressure determined by the spring (59) effective in the opening direction, the bypass line (15') closes.

12. A device according to claim 9, characterised in that the two-position three-way seat valve (57) is actuatable into its shutoff position with a lead to move the actuating diaphragm (7) into its shutoff position.

13. A device according to at least one of claims 1 to 12, characterised in that the measuring diaphragm (7) with its proportional magnet (8), the three-way flow controller, the two-way flow controller, a pressure-limiting valve (14) limiting the system pressure and the shutoff valve (16) or the valve (57) and possibly the biasing valve (60̸, 60̸') are integrated structurally in a stroke module component (M) in which the check valve (12) may also be received.

## Revendications

1. Dispositif de commande hydraulique (1, 1', 1'') pour un moteur hydraulique (2) fonctionnant dans une direction contre une charge (F), et mobile dans le sens opposé sous l'effet de la charge (F), dans un appareil de levage notamment, avec une conduite de pression de service (11), qui relie une source de pression (4) au moteur hydraulique (2), et dont part une conduite de bipasse (15, 15', 51) au moins en direction d'un réservoir (5), avec un régulateur de débit à trois voies (54), présentant un diaphragme de mesure (7) commandé par un aimant proportionnel, et un premier diaphragme de réglage (25, 30) prévu entre la conduite de pression de service (11) et le réservoir (5), et sur lequel le diaphragme de réglage (25, 30), pour déplacer le moteur hydraulique (2) contre la charge (F), est ajustable hydrauliquement dans un agencement de balances de pression (10; 10'), entre une position de fermeture et une position de passage en direction du réservoir (5), en fonction de la pression différentielle réglée sur le diaphragme de mesure (7) au moyen de l'aimant proportionnel (8), avec un régulateur de débit à deux voies (53), présentant un diaphragme de mesure (7) commandé par un aimant proportionnel, et un deuxième diaphragme de réglage (21, 29) disposé entre la conduite de pression de service (11) et la conduite de bipasse (15, 15'), et sur lequel le diaphragme de réglage (21, 29) est ajustable hydrauliquement dans un agencement de balances de pression (10, 10'), entre une position de fermeture et une position de passage dans la conduite de bipasse (15, 15'), en fonction de la pression différentielle sur un diaphragme de mesure (7), réglée au moyen de l'aimant proportionnel (8), le régulateur de débit à trois voies et le régulateur de débit à deux voies pouvant être commandés alternativement, en fonction du sens de mouvement du moteur hydraulique (2), et avec un clapet de non-retour (12), s'ouvrant en direction du moteur hydraulique (2) et disposé dans la conduite de pression de service (11), entre le départ de la conduite de bipasse (15, 15') et la source de pression (4), caractérisé en ce qu'un unique diaphragme de mesure (7), commun, ajustable par un aimant proportionnel unique (8), est prévu dans la conduite de pression de service (11), entre le clapet de non-retour (12) et le moteur hydraulique (2), pour le premier et pour le deuxième diaphragme de réglage (25, 30; 21, 29).

2. Dispositif de commande hydraulique suivant la revendication 1, caractérisé en ce qu'une soupape d'arrêt (16) est prévue dans la conduite de bipasse (15), entre le diaphragme de réglage (21, 29) du régulateur de débit à deux voies et le réservoir (5), cette soupape pouvant être commutée dans une position de fermeture, pour maintenir la charge et lors d'un mouvement du moteur hydraulique (2) contre la charge (F), et dans la position de passage lors d'un mouvement du moteur hydraulique (2) sous l'effet de la charge.

3. Dispositif de commande hydraulique suivant les revendications 1 et 2, caractérisé en ce que le diaphragme de réglage (25, 30) du régulateur de débit à trois voies est raccordé au réservoir (5) par l'intermédiaire d'une conduite (18), en contournant la soupape d'arrêt (16).

4. Dispositif de commande hydraulique suivant les revendications 1 à 3, caractérisé en ce que le premier et le deuxième diaphragme de réglage (25, 30; 21, 29) sont regroupés dans un agencement unique de balances de pression (10), qui présente un piston de réglage (28), pouvant être sollicité sur ses deux côtés et dévié dans les deux sens de mouvement, contre la force d'un ressort, à partir d'une position de base stable, et comportant deux éléments de diaphragme de réglage (29, 30) latéraux, fonctionnant alternativement, et en ce que le piston de réglage (28) est soumis sur ses deux côtés à des pressions de commande ayant proportionnelles aux pressions en amont et en aval du diaphragme de mesure (7).

5. Dispositif de commande hydraulique suivant la revendication 4, caractérisé en ce que le piston de réglage (28) est mobile dans une douille de commande (20), fixée dans un compartiment de carter (19) et présentant un conduit d'entrée de pompe (21), raccordé à un conduit annulaire (22), et un raccord de réservoir (25), distant des conduits précités dans le sens longitudinal, le conduit d'entrée et le raccord de réservoir constituant des parties des deux diaphragmes de réglage, en ce que le piston de réglage (28) présente une admission latérale (29) et un bord de commande (30), qui passe sur le raccord de réservoir (25), l'admission et le bord de commande formant les autres parties des deux diaphragmes de réglage, en ce que la conduite de bipasse (15), qui part du conduit annulaire (22), débouche dans une section d'alésage (24) reliée au raccord de réservoir (25), en ce qu'un côté du diaphragme de mesure (7) est raccordé au compartiment de carter (19), sur le côté (26) de ce dernier adjacent au raccord de réservoir (25), et en ce que l'autre côté du diaphragme de mesure (7) est relié au moteur hydraulique (2), et au côté (27) du compartiment de carter (19), par l'intermédiaire d'une conduite pilote (35), le côté (27) étant séparé du côté (26) par le piston de réglage (28).

6. Dispositif de commande hydraulique suivant la revendication 5, caractérisé en ce qu'un montage de ressort (31, 32, 33, 34) à double effet, définissant la position de base du piston de réglage (28), est disposé sur le côté (27) du compartiment de carter (19), et est relié au piston de réglage (28).

7. Dispositif de commande hydraulique suivant les revendications 2 à 6, caractérisé en ce que la soupape d'arrêt (16) est à commande magnétique, et est couplée judicieusement, sur le plan de la technique de commande, à l'aimant proportionnel (8) du diaphragme de mesure (7).

8. Dispositif de commande hydraulique suivant la revendication 1, caractérisé en ce que la balance de pression (52) du régulateur de débit à trois voies (54), comportant le premier diaphragme de réglage, est disposée dans une deuxième conduite de bipasse (51), qui part de la conduite de pression de service (11) en direction du réservoir, entre le clapet de non-retour (12) et la source de pression (4), cette balance étant commandée, dans le sens de fermeture, par la pression régnant entre le diaphragme de mesure (7) et le moteur hydraulique (2), dans la conduite de travail (11), ainsi que par un ressort (63), et, dans le sens d'ouverture, par la pression entre la source de pression (4) et le diaphragme de mesure (7), en ce que la balance de pression (50) du régulateur de débit à deux voies (53), disposée dans la première conduite de bipasse (15') et comportant le deuxième diaphragme de réglage, est commandée, dans le sens d'ouverture, par la pression régnant dans la conduite de travail (11), entre la source de pression (4) et le diaphragme de mesure (7), et, dans le sens de fermeture, par la pression régnant dans la conduite (11), entre le diaphragme de mesure (7) et le moteur hydraulique (2), ainsi que par un ressort (59), et en ce que le côté de la balance de pression (50) du régulateur de débit à deux voies (53), sur lequel le diaphragme de réglage est sollicité dans le sens d'ouverture, est détendu par une vanne (57), pour remplacer sélectivement la fonction de réglage par une fonction de commande, pour soutenir la charge, et pour maintenir la position de fermeture du deuxième diaphragme de réglage, indépendamment du réglage du diaphragme de mesure (7), lors d'un mouvement du moteur hydraulique contre la charge (F).

9. Dispositif de commande hydraulique suivant la revendication 8, caractérisé en ce que la vanne (57) est une vanne à trois voies, une soupape à siège de préférence, montée dans une conduite pilote (56) en direction de la balance de pression (50), qui fait partie du régulateur de débit à deux voies (53), sur le côté de cette balance (50), sollicitant dans le sens d ouverture le deuxième diaphragme de réglage, cette soupape fermant la conduite pilote (56) dans sa position de fermeture, et détendant le côté de cette balance (50) en direction du réservoir (5).

10. Dispositif de commande hydraulique suivant les revendications 8 et 9, caractérisé en ce qu'une soupape de précharge (60, 60'), commutable en position de passage, est prévue dans la conduite de bipasse (15'), entre le diaphragme de réglage de la balance de pression (50), qui fait partie du régulateur de débit à deux voies (53), et le réservoir (5), cette soupape étant réglée sur une pression supérieure à la pression d'ouverture du diaphragme de réglage de cette balance (50), définie par le ressort (59) prévu sur la balance (50) précitée.

11. Dispositif de commande hydraulique suivant la revendication 10, caractérisé en ce que la soupape de précharge (60, 60') est une soupape à ressort, une soupape à siège à deux voies à commande magnétique, contre la force d'un ressort, ou un tiroir à ressort, qui peut être sollicité par la pression de commande (conduite pilote 66) entre le diaphragme de mesure (7) et le moteur hydraulique (2), contre la force d un ressort (65), de telle sorte que la conduite de bipasse (15') est fermée avant la baisse de la pression de commande (conduite pilote 55), sollicitant le diaphragme de réglage de la balance de pression (50) dans le sens de fermeture, au-dessous de la pression d'ouverture, déterminée par le ressort (59) agissant dans le sens d'ouverture.

12. Dispositif de commande hydraulique suivant la revendication 9, caractérisé en ce que la soupape à siège à trois voies (57) peut être commutée dans sa position de fermeture, avant le déplacement du diaphragme de mesure (7) en position de fermeture.

13. Dispositif de commande hydraulique suivant l'une quelconque au moins des revendications 1 à 12, caractérisé en ce que le diaphragme de mesure (7) avec son aimant proportionnel (8), le régulateur de débit à trois voies et le régulateur à deux voies, un limiteur de pression (14), limitant la pression du système, et la soupape d'arrêt (16) ou la vanne (57), ainsi que la soupape de précharge (60, 60'), éventuellement, sont intégrés dans un élément modulaire de levage (M), dans lequel est également logé le clapet de non-retour (12), le cas échéant.
